# EUROPÄISCHE PATENTANMELDUNG

(11) **EP 4 617 224 A1**
(43) Veröffentlichungstag der Anmeldung: **17.09.2025**
(21) Anmeldenummer: 25162589.3
(22) Anmeldetag: 10.03.2025
(51) Int. Cl.: B66F 9/075, B66F 9/20

(54) **SCHUBMASTSTAPLER MIT EINEM NOTAUSSCHALTER**

(30) Priorität: 15.03.2024 DE 102024107378
(71) Anmelder: Jungheinrich AG, 22047 Hamburg (DE)
(72) Erfinder: Heusinger, Sebastian, 22397 Hamburg (DE); Prehn, Volkmar, 24558 Henstedt-Ulzburg (DE)
(74) Vertreter: Hauck Patent- und Rechtsanwälte PartmbB

(57) **Zusammenfassung**

Flurförderzeug im Speziellen ein Schubmaststapler (10) mit einem Fahrersitz (16), einer Lenkeinheit (22) und einem Notausschalter (42), der eine Betätigungsrichtung (58) aufweist, wobei die Lenkeinheit (22) ein drehbar gelagertes Lenkrad (24) aufweist und eine Position der Lenkeinheit (22) relativ zu dem Fahrersitz (16) verstellbar ist, wobei der Notausschalter (42) in die Lenkeinheit (42) integriert ist.

## Beschreibung

Schubmaststapler können in unterschiedlichsten Situationen eine Gefahr für die Umgebung oder die Bedienperson darstellen. Wie andere Maschinen und Anlagen auch weisen Sie darum einen Notausschalter auf, mit dem sie im Gefahrenfall oder zur Abwendung einer Gefahr schnell in einen sicheren Zustand versetzt werden können. Dies schließt in der Regel ein sofortiges Stoppen des Fahrzeugs ein (Notstopp/Nothalt), je nach der verfolgten Strategie auch eine Unterbrechung der Stromzufuhr für bestimmte Fahrzeugkomponenten oder das gesamte Fahrzeug.

Notausschalter weisen eine typische, auffällige Gestaltung auf, in der Regel mit einem roten Betätigungselement vor gelbem Hintergrund, damit sie im Gefahrenfall sofort ins Auge fallen. Zumeist ist der Notausschalter mit einer Verriegelung versehen, die dafür sorgt, dass der sichere Zustand nach einer Betätigung nur gezielt wieder aufgehoben werden kann, zum Beispiel durch Drehen oder Herausziehen des Betätigungselements und/oder unter Verwendung eines Schlüssels.

Weiterhin ist eine ergonomisch günstige Anordnung wichtig, damit der Notausschalter jederzeit schnell und sicher betätigt werden kann. Dies ist bei Schubmaststaplern aufgrund des häufig sehr kleinen, zur Verfügung stehenden Bauraums schwierig. Einerseits gibt es wenig Raum für die Anordnung des Notausschalters, andererseits darf die verbliebene Bewegungsfreiheit einer Bedienperson und die Sicht auf die Umgebung durch den Notausschalter nicht weiter eingeschränkt werden.

Bei Schubmaststaplern wird der Notausschalter häufig seitlich einer Bedienperson in einer Verkleidung der Fahrerkabine angeordnet.

Aus der Druckschrift EP 3 517 401 B1 ist ein Schubmaststapler bekannt, bei dem eine Bedieneinheit mit Display und Zugangsberechtigungsmodul an einem Lenksäulenabschnitt befestigt ist, sodass die Position der Bedieneinheit gemeinsam mit einem Lenkrad verstellt werden kann.

Davon ausgehend ist es die Aufgabe der Erfindung, einen Schubmaststapler zur Verfügung zu stellen, bei dem die Erreichbarkeit des Notausschalters in unterschiedlichen Nutzungssituationen verbessert ist.

Diese Aufgabe wird gelöst durch den Schubmaststapler mit den Merkmalen des Anspruchs 1. Vorteilhafte Ausgestaltungen sind in den Unteransprüchen angegeben.

Der Schubmaststapler hat einen Fahrersitz, eine Lenkeinheit und einen Notausschalter, der eine Betätigungsrichtung aufweist, wobei die Lenkeinheit ein drehbar gelagertes Lenkrad aufweist und eine Position der Lenkeinheit relativ zu dem Fahrersitz verstellbar ist, wobei der Notausschalter in die Lenkeinheit integriert ist.

Der Schubmaststapler hat einen Schubmast, der entlang einer Längsrichtung des Schubmaststaplers verschieblich ist und der ein Lasttragmittel zum Aufnehmen einer Last aufweist. In einem Antriebsteil des Schubmaststaplers ist ein Fahrantrieb untergebracht. Fahrersitz und Lenkeinheit können ebenfalls im Antriebsteil angeordnet sein, zum Beispiel in einer Fahrerkabine.

Der Schubmaststapler weist ein Fahrwerk mit mindestens einem gelenkten Rad auf, dessen Drehstellung mit dem Lenkrad gesteuert wird. Im Gegensatz zu einem in einem Gang geführten Flurförderzeug wird der Schubmaststapler im Betrieb ständig mit dem Lenkrad gesteuert. Hierzu kann das Lenkrad mechanisch mit dem gelenkten Rad gekoppelt sein oder die Drehstellung des Lenkrads kann mit einem Sensor erfasst und mithilfe einer elektronischen Steuerung an einen Lenkantrieb weitergegeben werden. Die Position der Lenkeinheit einschließlich des Lenkrads ist relativ zu dem Fahrersitz verstellbar, sodass jede Bedienperson eine für sie optimale Stellung der Lenkeinheit einstellen kann.

Der Notausschalter hat eine Betätigungsrichtung, d.h. eine Richtung, entlang der zum Auslösen eines Notstopps/Nothalts ein Betätigungselement des Notausschalters, insbesondere ein Druckknopf, bewegt wird.

Bei der Erfindung ist der Notausschalter in die Lenkeinheit integriert. Bei jeder Änderung der Position der Lenkeinheit relativ zu dem Fahrersitz verändert sich somit zugleich die Position des Notausschalters. Dies führt dazu, dass der Notausschalter automatisch immer in einer für die Bedienperson gut erreichbaren Position angeordnet ist. Beispielsweise wird eine relativ kleine Bedienperson die Lenkeinheit relativ nahe an den Fahrersitz heran einstellen, damit sie das Lenkrad bei bequemer Haltung bedienen kann. Der Notausschalter befindet sich dann automatisch ebenfalls in einer Position relativ nahe am Fahrersitz, sodass die Bedienperson auch mit relativ kurzer Armlänge den Notausschalter gut erreichen kann.

Theoretisch denkbar wäre auch ein separater Verstellmechanismus für den Notausschalter. Die Integration in die Lenkeinheit ist demgegenüber jedoch aus Sicherheitsgründen vorzuziehen, weil der Notausschalter im regulären Betrieb nur äußerst selten betätigt werden muss, weshalb die Bedienperson der optimalen Stellung des Notausschalters in der Regel keine besondere Aufmerksamkeit widmen wird. Die ergonomisch günstige Stellung des Lenkrads ist jedoch für den Bedienkomfort entscheidend, sodass jede Bedienperson eine günstige Einstellung wählen wird. Bei der Erfindung wird automatisch eine günstige Anordnung des Notausschalters sichergestellt, ganz ohne zusätzliche Überlegungen oder Handgriffe.

Ein weiterer Vorteil gegenüber der aus dem Stand der Technik bekannten, festen Anordnung des Notausschalters beispielsweise seitlich des Fahrersitzes besteht darin, dass die gute Erreichbarkeit des Notausschalters bei Integration in die Lenkeinheit auch dann erhalten bleibt, wenn der Fahrersitz oder eine Armlehne verstellt wird. Weder durch eine solche Sitz- oder Armlehnenverstellung, noch durch neben dem Fahrersitz abgestellte Gegenstände wird die Erreichbarkeit des Notausschalters beeinträchtigt.

Ein weiterer Vorteil ist, dass bei Integration des Notausschalters in die Lenkeinheit auf einen gesonderten Kabelbaum, der zusätzlich zur erforderlichen Verkabelung der Lenkeinheit zu dem Notausschalter geführt werden muss, verzichtet werden kann.

Darüber hinaus ermöglicht die Integration des Notausschalters in die Lenkeinheit auch eine optisch ansprechende Lösung mit einem harmonischen und aufgeräumten Gesamtbild.

Schließlich ist die erfindungsgemäße Anordnung des Notausschalters nicht nur für die Bedienperson, sondern auch für Dritte besser erreichbar. Dies kann in Ausnahmefällen von entscheidender Bedeutung sein, beispielsweise wenn die Bedienperson infolge einer Bewusstlosigkeit handlungsunfähig ist, sodass sie den Notausschalter nicht selbst betätigen kann. In diesem Fall ist für einen Helfer häufig kein einfacher Zugriff auf einen seitlich der Bedienperson angeordneten Notausschalter gegeben, insbesondere wenn ein Bein oder der Oberkörper der bewusstlosen Bedienperson den Zugang versperrt. Bei der erfindungsgemäßen Integration des Notausschalters in die Lenkeinheit kann eine außenstehende Person den Notausschalter in der Regel wesentlich einfacher erreichen, ohne sich selbst durch den noch in Betrieb befindlichen Schubmaststapler zu gefährden.

In einer Ausgestaltung weist die Betätigungsrichtung relativ zu einer Mittellängsebene des Fahrersitzes einen Winkel im Bereich von 10° bis 80° auf, sodass der Notausschalter zur Betätigung relativ zu dem Fahrersitz schräg nach vorn und zur Mitte des Fahrersitzes hin betätigt wird, und/oder die Betätigungsrichtung weist relativ zur Horizontalen einen Winkel im Bereich von 0° bis 45° auf, sodass der Notausschalter nach vorn und/oder schräg nach unten betätigt wird. Die Mittellängsebene des Fahrersitzes ist vertikal angeordnet. Die genannten Winkelbereiche der Betätigungsrichtung relativ zu dieser Mittellängsebene und/oder relativ zur Horizontalen führen dazu, dass das Betätigungselement in einem natürlichen Bewegungsablauf betätigt werden kann. Je nach Wahl des jeweiligen Winkels kann dieser Bewegungsablauf eine bogenförmige Armbewegung und/oder ein Ausstrecken des Arms mit einer geradlinigen Handbewegung in direkter Richtung zu dem Notausschalter sein, oder eine Mischung dieser beiden Bewegungen. Dies macht die Betätigung besonders schnell und einfach. Der Winkel relativ zur Mittellängsebene des Fahrersitzes kann bevorzugt im Bereich von 10° bis 45° liegen. der Winkel relativ zur Horizontalen kann bevorzugt im Bereich von 10° bis 30° liegen.

In einer Ausgestaltung weist die Lenkeinheit eine zum Fahrersitz weisende Funktionsfläche mit mindestens einem Bedien- oder Anzeigeelement auf. Das Anzeigeelement kann eine Kontrollleuchte oder ein Display sein, als Bedienelemente kommen Taster und Schalter, aber auch ein berührungsempfindliches Display in Betracht. Diese Bedien- und Anzeigeelemente können bei der Erfindung ganz einfach gemeinsam mit dem Notausschalter und dem Lenkrad optimal positioniert werden.

In einer Ausgestaltung ist der Notausschalter an einem freien Ende der Lenkeinheit seitlich neben der Funktionsfläche angeordnet. Er ist dadurch besonders griffgünstig positioniert und durch die räumliche Trennung von der Funktionsfläche besonders schnell erkennbar. Das freie Ende der Lenkeinheit kann so angeordnet sein, dass es sich frei innerhalb eines der Bedienperson zugeordneten Raums befindet und weder von dem Lenkrad, noch von den Bedien- und Anzeigeelementen oder sonstigen Komponenten des Fahrzeugs verdeckt wird. Dies macht die Betätigung des Notausschalters besonders einfach und verbessert die Sicherheit.

In einer Ausgestaltung ist die Betätigungsrichtung relativ zu einer Normalen auf die Funktionsfläche in einem Winkel im Bereich von 0° bis 30° angeordnet. Insbesondere kann der Winkel im Bereich von 5° bis 25° liegen, bevorzugt im Bereich von 10° bis 20°. Der Winkel kann besonders bevorzugt 15° betragen. Die Normale auf die Funktionsfläche kann sich insbesondere auf ein in der Funktionsfläche angeordnetes Display beziehen. Eine Betätigungsrichtung in dem genannten Winkelbereich führt bei optimaler Ausrichtung der Funktionsfläche auf eine Bedienperson, die durch Verstellen der Lenkeinheit erzielt wird, automatisch zu einer für schnelle und sichere Betätigung günstigen Anordnung des Notausschalters.

In einer Ausgestaltung weist die Lenkeinheit ein Gehäuse auf, das die Funktionsfläche und den Notausschalter einfasst, wobei das Gehäuse im Bereich des Notausschalters einen oberen Rand, einen unteren Rand und einen seitlichen Rand aufweist und ein Abstand zwischen einem Betätigungselement des Notausschalters und dem seitlichen Rand 5 cm oder weniger beträgt. Der Abstand kann auch nur 4 cm oder weniger oder nur 3 cm oder weniger betragen. Der obere Rand und/oder der untere Rand kann etwa horizontal ausgerichtet sein. Das Gehäuse kann die Grundform eines länglichen Quaders aufweisen, wobei an einem ersten Ende des Quaders, beispielsweise am linken Ende, das Lenkrad und an einem zweiten Ende des Quaders, beispielsweise dem rechten Ende, das freie Ende mit dem Notausschalter angeordnet ist. Das Gehäuse ist an dem ersten Ende über einen geeigneten Verstellmechanismus mit einem Fahrzeugrahmen verbunden. Zusätzlich zu dem quaderförmigen, länglichen Gehäuse kann die Lenkeinheit einen weiteren Gehäuseabschnitt umfassen, in dem das Lenkrad drehbar gelagert ist. Dieser weitere Gehäuseabschnitt kann dichter an den Fahrersitz herangeführt sein, als das quaderförmige Gehäuse. Der relativ geringe Abstand zwischen dem Betätigungselement (beispielsweise einem Druckknopf) des Notausschalters und dem seitlichen Rand von 5 cm oder weniger vereinfacht die Betätigung des Notausschalters zusätzlich. Insbesondere kann das Betätigungselement mit einer Handfläche betätigt werden, während die Finger der Hand am seitlichen Rand vorbeigeführt werden.

In einer Ausgestaltung beträgt ein Abstand zwischen dem Betätigungselement und dem oberen Rand oder zwischen dem Betätigungselement und dem unteren Rand 5 cm oder weniger. Der Abstand kann auch nur 4 cm oder weniger oder nur 3 cm oder weniger betragen. Die Anordnung des Betätigungselements zusätzlich nahe dem oberen Rand oder nahe dem unteren Rand kann die Betätigung noch weiter vereinfachen, weil das Betätigungselement noch freier im Raum angeordnet ist.

In einer Ausgestaltung ist der seitliche Rand in einem Winkel im Bereich von 10° bis 40° zur Vertikalen angeordnet, sodass zwischen dem oberen Rand und dem seitlichen Rand ein spitzer Winkel und zwischen dem unteren Rand und dem seitlichen Rand ein stumpfer Winkel ausgebildet ist oder umgekehrt, wobei sich das Betätigungselement in dem spitzen Winkel befindet. Mit "oder umgekehrt" ist gemeint, dass der spitze Winkel zwischen dem unteren Rand und dem seitlichen Rand und der stumpfe Winkel zwischen dem oberen Rand und dem seitlichen Rand ausgebildet ist. Es versteht sich, dass das Gehäuse sowohl im Bereich des stumpfen Winkels als auch im Bereich des spitzen Winkels einen abgerundeten Rand aufweisen kann. Die Winkelangabe bezieht sich dann jeweils auf den Winkel zwischen den geradlinigen Abschnitten der entsprechenden Ränder. Durch die Anordnung des Betätigungselements in dem spitzen Winkel ist eine noch freiere Erreichbarkeit des Betätigungselements gegeben.

In einer Ausgestaltung weist der Schubmaststapler seitlich des Fahrersitzes eine Bedieneinheit zur Steuerung einer Hubfunktion auf, wobei der Notausschalter auf derselben Seite des Lenkrads angeordnet ist wie die Bedieneinheit. Die Bedieneinheit kann insbesondere eine Multifunktionseinheit sein, die mehrere, mit einzelnen Fingern verstellbare Schieber oder Hebel und/oder einen Joystick aufweist. Durch die beschriebene Anordnung der Bedieneinheit und des Notausschalters auf derselben Seite des Lenkrads kann eine Bedienperson die an der Bedieneinheit befindliche Hand besonders schnell und einfach zum Notausschalter bewegen, um diesen zu betätigen. Die andere Hand kann dabei am Lenkrad verbleiben.

In einer Ausgestaltung ist der Schubmaststapler mit einer Armlehne versehen und die Bedieneinheit ist so angeordnet, dass sie mit einer Hand eines auf der Armlehne abgestützten Arms bedient werden kann, wobei die Bedieneinheit relativ zu dem Fahrersitz und/oder relativ zu einem Fahrzeugrahmen verstellbar ist. Diese Verstellbarkeit der Bedieneinheit kann so realisiert sein, dass die Verstellung gemeinsam mit der Armlehne oder unabhängig davon erfolgen kann. Dadurch kann nicht nur für die Lenkeinheit, sondern gleichermaßen für die Bedieneinheit eine ergonomisch optimale Position eingestellt werden, insbesondere unabhängig von einer Verstellung des Fahrersitzes.

In einer Ausgestaltung ist die Betätigungsrichtung in einem Winkel von 15° oder weniger zu einer vertikalen Ebene angeordnet, in der der Notausschalter und die Bedieneinheit angeordnet sind. Wird der genannte Winkel von 15° oder weniger zu einer vertikalen Ebene eingehalten, in der der Notausschalter und die Bedieneinheit angeordnet sind, kann der Notausschalter besonders einfach in einer flüssigen Bewegung betätigt werden, mit der die Hand von der Bedieneinheit in ungefähr gerader Linie zum Notausschalter geführt wird. Auch dies macht die Betätigung des Notausschalters besonders schnell, einfach und damit sicher.

In einer Ausgestaltung ist die Position der Lenkeinheit in einer vorgegebenen Richtung schräg nach oben und zum Fahrersitz hin verstellbar und/oder die Position der Lenkeinheit ist in vertikaler Richtung verstellbar. Die Positioniermöglichkeit in der schrägen Richtung dient insbesondere zur Anpassung der Position der Lenkeinheit an unterschiedliche Armlängen, die alternativ oder zusätzlich mögliche Verstellung in vertikaler Richtung macht die Lenkeinheit und den Notausschalter auch für besonders kleine oder besonders große Bedienpersonen einfach zugänglich.

In einer Ausgestaltung weist der Schubmaststapler einen Schubmast auf, wobei eine Längsachse des Fahrersitzes quer zu einer Hauptfahrtrichtung des Schubmaststaplers ausgerichtet und die Bedieneinheit zwischen dem Fahrersitz und dem Schubmast angeordnet ist. Bei Schubmaststaplern dieser Bauart ist der zur Verfügung stehende Bauraum für die Bedienperson häufig besonders klein, da besonderes Augenmerk auf eine möglichst geringe Gesamtlänge des Fahrzeugs gerichtet wird. Von umso größerem Vorteil ist die erfindungsgemäße Integration des Notausschalters in die Lenkeinheit.

Nachfolgend wird die Erfindung anhand eines in zwei Figuren dargestellten Ausführungsbeispiels näher erläutert. Es zeigen:
- Fig. 1: eine perspektivische Ansicht eines Schubmaststaplers,
- Fig. 2: eine weitere perspektivische Ansicht des Schubmaststaplers aus Fig. 1,
- Fig. 3: eine perspektivische Ansicht der Lenkeinheit des Schubmaststaplers aus Fig. 1,
- Fig. 4: eine Ansicht von oben auf den Schubmaststapler aus Fig. 1 und
- Fig. 5: eine Ansicht von der Seite auf den Schubmaststapler aus Fig. 1 mit einer Bedienperson.

Figur 1 zeigt einen Schubmaststapler 10, der nur ausschnittsweise dargestellt ist. Rechts erkennt man einen Schubmast 12, links davon eine Fahrerkabine mit einem Schutzdach 14 sowie einen Fahrersitz 16. Rechts neben dem Fahrersitz 16 ist eine Armlehne 18 dargestellt, kurz davor befindet sich eine Bedieneinheit 20, die so angeordnet ist, dass eine Bedienperson sie bequem mit der Hand eines auf der Armlehne 18 abgestützten Arms erreichen kann. Mit dieser Bedieneinheit 20 kann unter anderem eine Hubfunktion des Schubmaststaplers 10 gesteuert werden.

Innerhalb der Fahrerkabine vor dem Fahrersitz 16 ist eine Lenkeinheit 22 dargestellt, in der ein Lenkrad 24 drehbar gelagert ist. Die Lenkeinheit 22 umfasst in etwas größerem Abstand von dem Fahrersitz 16 als das Lenkrad 24 ein etwa quaderförmiges, längliches Gehäuse 26 mit einem oberen Rand 28 und einem unteren Rand 30. Der obere Rand 28 und der untere Rand 30 verlaufen etwa horizontal. Andere Formen, z.B. oval oder rund, sind ebenso denkbar.

Mit dem in Fig. 1 links befindlichen Ende des Gehäuses 26 ist ein weiterer Gehäuseabschnitt 32 verbunden, in dem das Lenkrad 24 drehbar gelagert ist. An der der Bedienperson zugewandten Seite weist das Gehäuse 26 eine Funktionsfläche 34 auf, in der eine Anzeige 36 und mehrere Bedienelemente 38 angeordnet sind.

Seitlich neben der Funktionsfläche 34, auf der von dem Lenkrad 24 abgewandten Seite, hat das Gehäuse 26 ein freies Ende 40, in dem ein Notausschalter 42 angeordnet ist. Als Betätigungselement 44 hat der Notausschalter 42 einen Druckknopf.

Das Gehäuse 26 hat am freien Ende 40 einen seitlichen Rand 46, der in einem Winkel von etwa 20° zur Vertikalen angeordnet ist. Dieser seitliche Rand 46 schließt mit dem oberen Rand 28 einen spitzen Winkel von etwa 110°, mit dem unteren Rand 30 einen stumpfen Winkel von etwa 70° ein. Der Notausschalter 42 bzw. dessen Betätigungselement 44 sind in dem spitzen Winkel angeordnet. Der Abstand zwischen dem oberen Rand 28 und dem Betätigungselement 44 beträgt weniger als 5 cm, ebenso der Abstand zwischen dem seitlichen Rand 46 und dem Betätigungselement 44.

Figur 2 zeigt dieselbe Anordnung wie Fig. 1 aus einem anderen Blickwinkel, in dem unter anderem die Sitzfläche des Fahrersitzes 16 erkennbar ist. Ein erster Pfeil 48 illustriert die Verstellbarkeit der Position der gesamten Lenkeinheit 22 relativ zu dem Fahrersitz 16 entlang einer vorgegebenen Richtung schräg nach oben und zum Fahrersitz hin. Der zweite Pfeil 50 ist vertikal angeordnet und veranschaulicht eine weitere Verstellmöglichkeit der Position der gesamten Lenkeinheit 22 in vertikaler Richtung. An der rechten Seite des Gehäuseabschnitts 32 ist ein Verriegelungshebel 52 erkennbar, mit dem die Verstellbarkeit der Lenkeinheit 22 in Richtung des Pfeils 48 verriegelt werden kann.

Für die (optionale) vertikale Verstellung in Richtung des Pfeils 50 ist ein Auslöseknopf 62 (siehe Fig. 3) an der Oberseite des Gehäuseabschnitts 32 vorgesehen.

Das Betätigungselement 44 wird zur Betätigung in Richtung in das Gehäuse 26 hineingedrückt. Dabei ist der Notausschalter 42 so ausgerichtet, dass diese Betätigungsrichtung in einer vertikalen Ebene liegt, die das Betätigungselement 44 und die Bedieneinheit 20 (siehe Fig. 1) einschließt. Außerdem verläuft die Betätigungsrichtung relativ zur Horizontalen in einem Winkel von etwa 20° schräg nach unten und relativ zu einer vertikalen Mittellängsebene des Fahrersitzes 16 in einem Winkel von etwa 20°.

Figur 3 zeigt die Lenkeinheit 22 in einer vergrößerten Ansicht. Das Lenkrad 24 sowie der etwa in Längsrichtung des Fahrersitzes verlaufenden Gehäuseabschnitt 32 und der daran seitlich angeordnete Verriegelungshebel 52 sind gut erkennbar. Ebenfalls eingezeichnet ist eine Normale 54 auf die Funktionsfläche 34 bzw. auf die einer Bedienperson zugwandte Fläche der Anzeige 36. Der Notausschalter 42 hat einen Druccknopf 56, der entlang einer als gestrichelte Linie dargestellten Betätigungsrichtung 58 betätigt wird. Der Winkel zwischen der Normalen 54 und der Betätigungsrichtung 58 beträgt 15°.

Figur 4 zeigt noch einmal wichtige Elemente des Schubmaststaplers 10 in einer Ansicht von oben. Man erkennt unten den Fahrersitz 16 und oben die Lenkeinheit 22. Die Armlehne 18 ist rechts des Fahrersitzes 16 angeordnet. Vor der Armlehne 18 befindet sich die Bedieneinheit 20, die so angeordnet ist, dass eine Bedienperson sie mit der Hand eines auf der Armlehne 18 abgestützten Arms gut erreichen kann.

Eine vertikale Ebene 60 ist als gestrichelte Linie dargestellt. Sie verläuft senkrecht zur Zeichenebene. Die Bedieneinheit 20 und der Notausschalter 42 liegen in der vertikalen Ebene 60. Die Betätigungsrichtung 58 (in Fig. 4 nicht eingezeichnet) liegt im Beispiel etwa in der vertikalen Ebene 60, wobei der Winkel von der von einer Bedienperson individuell gewählten Einstellung der verstellbaren Lenkeinheit 22 und der verstellbaren Bedieneinheit 20 abhängen kann. Vorzugsweise ist der Winkel kleiner als 15°.

Figur 5 zeigt den Schubmaststapler 10 in seitlicher Ansicht mit einer Bedienperson, die auf dem Fahrersitz 16 sitzt. Die linke Hand der Bedienperson befindet sich am Lenkrad 24 der Lenkeinheit 22. Kurz vor der dargestellten Situation hatte die Bedienperson die rechte Hand an der Bedieneinheit 20. Von dort aus hat die Bedienperson die rechte Hand in einer flüssigen Bewegung direkt zum Notausschalter 42 geführt, den sie gerade mit dem Zeigefinger der rechten Hand betätigt. Die Betätigungsrichtung 58 des Notausschalters 42 verläuft relativ zu einer horizontalen Ebene etwa im selben Winkel wie der ausgestreckte rechte Arm der Bedienperson.

### Liste der Bezugszeichen

- 10: Schubmaststapler
- 12: Schubmast
- 14: Schutzdach
- 16: Fahrersitz
- 18: Armlehne
- 20: Bedieneinheit
- 22: Lenkeinheit
- 24: Lenkrad
- 26: Gehäuse
- 28: oberer Rand
- 30: unterer Rand
- 32: Gehäuseabschnitt
- 34: Funktionsfläche
- 36: Anzeige
- 38: Bedienelement
- 40: freies Ende
- 42: Notausschalter
- 44: Betätigungselement
- 46: seitlicher Rand
- 48: erster Pfeil
- 50: zweiter Pfeil
- 52: Verriegelungshebel
- 54: Normale
- 56: Druckknopf
- 58: Betätigungsrichtung
- 60: vertikale Ebene
- 62: Auslöseknopf

## Patentansprüche

1. Schubmaststapler (10) mit einem Fahrersitz (16), einer Lenkeinheit (22) und einem Notausschalter (42), der eine Betätigungsrichtung (58) aufweist, wobei die Lenkeinheit (22) ein drehbar gelagertes Lenkrad (24) aufweist und eine Position der Lenkeinheit (22) relativ zu dem Fahrersitz (16) verstellbar ist, **dadurch gekennzeichnet, dass** der Notausschalter (42) in die Lenkeinheit (22) integriert ist.

2. Schubmaststapler (10) nach Anspruch 1, **dadurch gekennzeichnet, dass** die Betätigungsrichtung (58) relativ zu einer Mittellängsebene des Fahrersitzes (16) einen Winkel im Bereich von 10° bis 80° aufweist, sodass der Notausschalter (42) zur Betätigung relativ zu dem Fahrersitz (16) schräg nach vorn und zur Mitte des Fahrersitzes (16) hin betätigt wird, und/oder dass die Betätigungsrichtung (58) relativ zur Horizontalen einen Winkel im Bereich von 0° bis 45° aufweist, sodass der Notausschalter (42) nach vorn und/oder schräg nach unten betätigt wird.

3. Schubmaststapler (10) nach Anspruch 1 oder 2, **dadurch gekennzeichnet, dass** die Lenkeinheit (22) eine zum Fahrersitz (16) weisende Funktionsfläche (34) mit mindestens einem Bedien- oder Anzeigeelement (38, 36) aufweist.

4. Schubmaststapler (10) nach Anspruch 3, **dadurch gekennzeichnet, dass** der Notausschalter (42) an einem freien Ende (40) der Lenkeinheit (22) seitlich neben der Funktionsfläche (34) angeordnet ist.

5. Schubmaststapler (10) nach Anspruch 3 oder 4, **dadurch gekennzeichnet, dass** die Betätigungsrichtung (58) relativ zu einer Normalen (54) auf die Funktionsfläche (34) in einem Winkel im Bereich von 0° bis 30° angeordnet ist.

6. Schubmaststapler (10) nach einem der Ansprüche 3 bis 5, **dadurch gekennzeichnet, dass** die Lenkeinheit (22) ein Gehäuse (26) aufweist, das die Funktionsfläche (34) und den Notausschalter (42) einfasst, wobei das Gehäuse (26) im Bereich des Notausschalters (42) einen oberen Rand (28), einen unteren Rand (30) und einen seitlichen Rand (46) aufweist und ein Abstand zwischen einem Betätigungselement (44) des Notausschalters (42) und dem seitlichen Rand (46) 5 cm oder weniger beträgt.

7. Schubmaststapler (10) nach Anspruch 6, **dadurch gekennzeichnet, dass** ein Abstand zwischen dem Betätigungselement (44) und dem oberen Rand (28) oder zwischen dem Betätigungselement (44) und dem unteren Rand (30) 5 cm oder weniger beträgt.

8. Schubmaststapler (10) nach Anspruch 6 oder 7, **dadurch gekennzeichnet, dass** der seitliche Rand (46) in einem Winkel im Bereich von 10° bis 40° zur Vertikalen angeordnet ist, sodass zwischen dem oberen Rand (28) und dem seitlichen Rand (46) ein spitzer Winkel und zwischen dem unteren Rand (30) und dem seitlichen Rand (46) ein stumpfer Winkel ausgebildet ist oder umgekehrt, wobei sich das Betätigungselement (44) in dem spitzen Winkel befindet.

9. Schubmaststapler (10) nach einem der Ansprüche 1 bis 8, **dadurch gekennzeichnet, dass** der Schubmaststapler (10) seitlich des Fahrersitzes (16) eine Bedieneinheit (20) zur Steuerung einer Hubfunktion aufweist, wobei der Notausschalter (42) auf derselben Seite des Lenkrads (24) angeordnet ist wie die Bedieneinheit (22).

10. Schubmaststapler (10) nach Anspruch 9, **dadurch gekennzeichnet, dass** der Schubmaststapler (10) mit einer Armlehne (18) versehen und die Bedieneinheit (20) so angeordnet ist, dass sie mit einer Hand eines auf der Armlehne (18) abgestützten Arms bedient werden kann, wobei die Bedieneinheit (20) relativ zu dem Fahrersitz (16) und/oder relativ zu einem Fahrzeugrahmen verstellbar ist.

11. Schubmaststapler (10) nach Anspruch 9 oder 10, **dadurch gekennzeichnet, dass** die Betätigungsrichtung (58) in einem Winkel von 15° oder weniger zu einer vertikalen Ebene (54) angeordnet ist, in der der Notausschalter (42) und die Bedieneinheit (20) angeordnet sind.

12. Schubmaststapler (10) nach einem der Ansprüche 1 bis 11, **dadurch gekennzeichnet, dass** die Position der Lenkeinheit (22) in einer vorgegebenen Richtung schräg nach oben und zum Fahrersitz (16) hin verstellbar ist und/oder dass die Position der Lenkeinheit (22) in vertikaler Richtung verstellbar ist.

13. Schubmaststapler (10) nach einem der Ansprüche 1 bis 12, **dadurch gekennzeichnet, dass** der Schubmaststapler (10) einen Schubmast (12) aufweist, wobei eine Längsachse des Fahrersitzes (16) quer zu einer Hauptfahrtrichtung des Schubmaststaplers (10) ausgerichtet und die Bedieneinheit (20) zwischen dem Fahrersitz (16) und dem Schubmast (12) angeordnet ist.
